# EUROPÄISCHE PATENTSCHRIFT

(11) **EP 0 376 068 B1**
(45) Veröffentlichungstag und Bekanntmachung des Hinweises auf die Patenterteilung: **14.08.1991**
(21) Anmeldenummer: 89123087.2
(22) Anmeldetag: 14.12.1989
(51) Int. Cl.: A63C 1/00

(54) **Wintersportgerät**
Article for winter sports
Dispositif de sport d'hiver

(30) Priorität: 27.12.1988 CH 4807/88
(43) Veröffentlichungstag der Anmeldung: 04.07.1990
(73) Patentinhaber: Jacob, Hannes, CH-2000 Neuchâtel (CH)
(72) Erfinder: Jacob, Hannes, CH-2000 Neuchâtel (CH)
(74) Vertreter: Kägi, Otto Patentanwalt

(56) Entgegenhaltungen:
- CH-A- 604 765
- DE-A- 1 943 298
- FR-A- 1 247 018
- US-A- 2 946 599

## Beschreibung

Die Erfindung betrifft ein Wintersportgerät zum Durchführen von Gleitschritten, mit einem Paar von Sohlenplatten, welche je zwei seitliche Gleitkanten aufweisen.

Es sind bereits Vorschläge für Sportgeräte dieser Art bekannt geworden, (z.B. DE-A-1943298, CH-A-651478), welche, an den Füssen getragen, das Gleiten oder Gleitschritte auf geneigten oder ebenen Schnee- oder Eisflächen ermöglichen sollten. Allerdings konnten sich solche bekannte Geräte bisher nicht durchsetzen, vor allem weil die Gestaltung der Sohlenplatten einem bequemen und "flüssigen" Bewegungsablauf hinderlich war. So wurden Gleitkanten, die vom Zehenende bis zum Fersenende der Sohlenplatte gerade und parallel verlaufen, offenbar für eine ausreichende Seitenführung als notwendig erachtet, doch ist wegen der dann relativ breiten vorderen Sohlenpartie ein "Uebersetzen" etwa wie beim Eislauf oder auch bereits das normale Gehen recht beschwerlich.

Mit der vorliegenden Erfindung wird deshalb angestrebt, Wintersportgeräte der genannten Art so weiterzuentwickeln, dass damit den verschiedensten Geländearten und Situationen angepasste Gleitschritte (einschliesslich "Schlittschuh"-Schritte in der Ebene und Schwünge beim Abfahren) wie auch das normale Gehen einwandfrei möglich sind.

Diese Aufgabe wird erfindungsgemäss dadurch gelöst, dass die Sohlenplatten eine vom Zehenende bis zur Ballenpartie zunehmende und anschliessend bis zum Fersenende gleichbleibende Breite aufweisen und dass die Unterseite der Sohlenplatten eine von der Ballenpartie zum Zehenende hin in bezug auf eine im wesentlichen ebene Standfläche austeigende Gehfläche aufweist. Es zeigt sich, dass dank einer solchen Gestaltung überraschend harmonische und koordinierte Bewegungsabläufe gelingen. Das Gerät eignet sich gleichermassen zum "Befahren" von Skipisten wie für den Eislauf, aber auch zum Gehen oder Gleiten auf verschneiten Strassen, Plätzen und im Gelände. Es lässt sich zum Freizeitvergnügen wie für das sportliche Training verwenden und kann selbst im Innern von Gebäuden getragen werden.

Die Sohlenplatten können, entsprechend den Ansprüchen 2 bzw. 3, Bestandteil von eigentlichen Schuhen sein oder zum lösbaren Befestigen mittels Riemen, Schnallen o.dgl. an normalen Schuhen ausgebildet sein. Zweckmässige weitere Ausgestaltungen sind in den Ansprüchen 4 bis 11 angegeben.

Nachstehend werden Ausführungsbeispiele des erfindungsgemässen Wintersportgerätes in Form von Schuhen in Verbindung mit der Zeichnung beschrieben, wobei jeweils nur der eine Schuh eines Paares dargestellt ist.

- Fig. 1: zeigt ein erstes Beispiel in Seitenansicht,
- Fig. 2: ist der Grundriss des Schuhs nach Fig. 1,
- Fig. 3: ein Schnitt entlang der Linie III-III in Fig. 1 und
- Fig. 4: ein Längsschnitt entlang der Linie IV-IV in Fig. 2;
- Fig. 5: zeigt eine weitere Ausführungsform in Seitenansicht,
- Fig. 6: im Grundriss und
- Fig. 7: als Schnitt entlang der Linie VII-VII in Fig. 5, und
- Fig. 8: zeigt perspektivisch ein als austauschbares Einlegeteil gestaltetes Fussbett zum Schuh nach Fig. 1 bis 4.

Der Wintersportschuh gemäss dem Beispiel nach Fig. 1 bis 4 besteht im wesentlichen aus dem Schuhoberteil 1 mit Schaft 2 und der Sohlenplatte 3. Diese Teile sind vorzugsweise aus Kunststoff im Spritzgussverfahren hergestellt. In an sich bekannter Weise können Oberteil und Sohlenplatte einstückig gefertigt werden oder, wie hier dargestellt, als separate Teile, die nach an sich bekannten Verfahren nachträglich fest miteinander verbunden werden.

Von besonderer Bedeutung ist der Verlauf der beiden seitlichen Gleitkanten der Sohlenplatte: Wie im Grundriss nach Fig. 2 ersichtlich, nimmt die Breite der Sohlenplatte 3 ausgehend vom Zehenende A bis zur Ballenpartie B zu, und von der genannten Ballenpartie B, welche die breiteste Stelle des Fusses aufnimmt, bleibt die Breite bis zum Fersenende C gleich, d.h. die Seitenkanten der Sohlenplatte verlaufen hier parallel. Die Unterseite der Sohlenplatte 3 bildet eine im wesentlichen ebene Standfläche S, die sich vom Fersenende C unter dem Fersenbett 17 hindurch bis zur Ballenpartie B erstreckt. An die Standfläche S schliesst eine als Gehfläche G bezeichnete Fläche an, welche von der Ballenpartie bis zum Zehenende A in bezug auf die Standfläche ansteigt, wie durch den Winkel 8 angedeutet. Dieser Winkel von vorzugsweise etwa 6° bis 10° bzw. die so geneigte Gehfläche erleichtern erheblich das "Abrollen" der Sohlenplatte selbst bei relativ hoher Längssteifigkeit, aber auch das problemlose Ueberfahren von Hindernissen, kleinen Buckeln usw. beim Längsgleiten. Entlang den Gleitkanten der Sohlenplatte 3 sind zweckmässigerweise Gleitleisten 4 aus verschleissfestem Material, z.B. gehärtetem Stahl, eingelassen, die sich, wie dargestellt, vom Fersenende C nach vorn bis über die Ballenpartie B hinaus erstrecken und entsprechend gebogen sind. An der Unterseite der Sohlenplatte 3 können eine oder mehrere gerade Längsnuten 5 vorgesehen sein, die sich über die Standfläche S und die Gehfläche G erstrecken. Die gesamte Unterseite oder Teile davon können ferner eine Schuppenstruktur oder eine Anordnung von Rippen aufweisen, um die Bodenhaftung beim Gehen zu vergrössern bzw. das ungewollte Ausgleiten zu verhindern.

Der dargestellte Schuh ist mit einer über das Zehenende A hinaus nach vorn ragenden Frontzacke 7 versehen und ferner mit einem Bremssporn 6, welcher über das Fersenende C hinaus nach hinten ragt; mindestens der Bremssporn 6 ist über der Unterseite der Sohlenplatte (Standfläche S) erhöht angeordnet. Bremssporn 6 und Frontzacke 7 sind vorzugsweise, wie dargestellt, "schnabelartig" sowohl an der Sohlenplatte wie auch am Schuhoberteil angeformt. Die Vorsprünge 6 bzw. 7 könnten jedoch grundsätzlich auch nur am einen der genannten Teile angeformt sein.

Das Schuhoberteil 1 mit Schaft 2 ist mit einem Innenschuh bzw. Polster 16 ausgestattet, wodurch ein guter Tragkomfort auch bei sportmässiger Verwendung des Gerätes gewährleistet ist. Eine zweckmässige konstruktive Gestaltung des Fussbettes 19 wird weiter unten in Verbindung mit Fig. 8 näher beschrieben. Wie aus den Figuren 2 (Fussbett 19 gestrichelt eingezeichnet) und 3 ersichtlich, steht die Sohlenplatte 3 nach beiden Seiten (und nach hinten) erheblich über das Fersenbett 17 vor, welches beträchtlich schmaler ist als die die grösste Fussbreite aufnehmende Ballenpartie B. Es ist zweckmässig, in der Umgebung des Fersenbettes für eine gute Krafteinleitung vom Schaft 2 auf die Sohlenplatte 3 zu sorgen, z.B. indem die Basis des Schaftes 2 sich stetig erweiternd zum Rand der Sohlenplatte geführt wird (Fig. 3).

Der Schuh gemäss dem Ausführungsbeispiel nach Figuren 5 bis 7 besteht wiederum aus Sohlenplatte 13 und Oberteil 11 mit Schaft 12. Im übrigen sind einander entsprechende Teile mit gleichen Bezugszahlen bezeichnet wie in den Figuren 1 bis 4, und es gilt das bezüglich Gestaltung und Funktion dieser Teile Gesagte. Ein eher äusserlicher Unterschied besteht in der Formgebung der Frontzacke 7 und darin, dass am Fersenende C zwei nebeneinanderliegende Bremssporne 6 angeformt sind.

Das Fussbett 19 auf der Höhe der Schnittebene durch das Fersenbett 17 ist aus Fig. 7 ersichtlich. Die Form des Fussbettes 19 kann insgesamt durch eine Vielzahl von vertikalen, auf der Sohlenplatte 13 stehenden und parallelen Querrippen bestimmt sein. Beim Beispiel nach Figuren 5 bis 7 sind solche Querrippen an der Sohlenplatte 13 einstückig angeformt, und eine dieser Rippen 15 ist in Fig. 7 in Ansicht dargestellt.

Eine zweckmässige Variante bei der Konstruktion des Fussbettes 19 kann gemäss Figuren 3, 4 und 8 darin bestehen, dass eine Vielzahl von Querrippen 21 untereinander verbunden sind (beispielsweise durch zwei Längsstege 22, Fig. 8) und ein austauschbares Einlegeteil 20 bilden. Solche Einlegeteile 20 können mit Fussbetten für verschiedene Fussformen und -grössen vorgefertigt werden. Bei der Herstellung des Schuhs wird das passende Einlegeteil auf die Sohlenplatte 3 aufgesetzt. An der Oberseite der Sohlenplatte sind gemäss Fig. 4 einzelne vertikale Querrippen 18 in grösseren Abständen angeformt und greifen zwischen jeweils zwei Querrippen 21 des Einlegeteils. Dadurch ist das Einlegeteil bzw. das Fussbett gegen Verrutschen gesichert. Durch die kammartige Konstruktion des Fussbettes kann eine erwünschte Flexibilität der Sohlenplatte in Längsrichtung bei hoher Stabilität in Querrichtung erreicht werden, und zugleich bietet die Konstruktion eine gute Wärmeisolation nach unten.

Wie erwähnt, kann das Wintersportgerät anstatt in Schuhform auch lediglich als Paar von Sohlenplatten ausgebildet werden, wobei die Platten zwecks lösbarer Befestigung an einem Schuh mit geeigneten Verbindungsorganen, wie Riemen, Schnallen, Schnappverschluss oder dergleichen versehen sind.

## Patentansprüche

1. Wintersportgerät zum Durchführen von Gleitschritten, mit einem Paar von Sohlenplatten, welche je zwei seitliche Gleitkanten aufweisen, dadurch gekennzeichnet, dass die Sohlenplatten (3, 13) eine vom Zehenende (A) bis zur Ballenpartie (B) zunehmende und anschliessend bis zum Fersenende (C) gleichbleibende Breite aufweisen und dass die Unterseite der Sohlenplatten (3, 13) eine von der Ballenpartie (B) zum Zehenende (A) hin in bezug auf eine im wesentlichen ebene Standfläche (S) ansteigende Gehfläche (G) aufweist.

2. Wintersportgerät nach Anspruch 1, dadurch gekennzeichnet, dass die Sohlenplatten (3, 13) je mit einem Schuhoberteil (1, 2, 11, 12) fest verbunden sind.

3. Wintersportgerät nach Anspruch 1, dadurch gekennzeichnet, dass die Sohlenplatten je mit Verbindungsorganen zum lösbaren Befestigen an einem Schuh versehen sind.

4. Wintersportgerät nach einem der vorangehenden Ansprüche, dadurch gekennzeichnet, dass entlang den Gleitkanten Gleitleisten (4) aus verschleissfestem Material eingelassen sind, die sich vom Fersenende (C) nach vorn bis über die Ballenpartie (B) hinaus erstrecken.

5. Wintersportgerät nach einem der vorangehenden Ansprüche, dadurch gekennzeichnet, dass die Unterseite der Sohlenplatten (3, 13) je mindestens eine sich über Standfläche (S) und Gehfläche (G) erstreckende Längsnut (5) aufweist.

6. Wintersportgerät nach einem der vorangehenden Ansprüche, dadurch gekennzeichnet, dass die Unterseite der Sohlenplatten (3, 13) je eine Schuppen- oder Rippenstruktur aufweist.

7. Wintersportgerät nach einem der vorangehenden Ansprüche, gekennzeichnet durch mindestens einen über das Fersenende (C) hinaus nach hinten ragenden, über der Standfläche (S) erhöht angeordneten Bremssporn (6).

8. Wintersportgerät nach einem der vorangehenden Ansprüche, gekennzeichnet durch eine über das Zehenende (A) hinaus nach vorn ragende Frontzacke (7).

9. Wintersportgerät nach Anspruch 2, dadurch gekennzeichnet, dass die Form des Fussbettes (19) durch eine Vielzahl von vertikal auf der Sohlenplatte (3, 13) stehenden, parallelen Querrippen (15, 21) bestimmt ist.

10. Wintersportgerät nach Anspruch 9, dadurch gekennzeichnet, dass die Querrippen (21) untereinander verbunden sind und ein austauschbares Einlegeteil (20) bilden.

11. Wintersportgerät nach Anspruch 10, dadurch gekennzeichnet, dass an der Sohlenplatte (3) einzelne vertikale Querrippen (18) angeformt sind, welche zwischen jeweils zwei Querrippen (21) des Einlegeteils (20) greifen.

## Claims

1. Article for winter sports for the performance of gliding steps, with a pair of sole plates which each have two lateral gliding edges, characterised in that the sole plates (3, 13) have a width which increases from the toe end (A) as far as the ball part (B) and subsequently remains constant as far as the heel end (C), and in that the underside of the sole plates (3, 13) has a walking surface (G) which rises, in relation to an essentially plane standing surface (S), from the ball part (B) towards the toe end (A).

2. Article for winter sports according to Claim 1, characterised in that the sole plates (3, 13) are each rigidly connected to an upper of a boot or shoe (1, 2, 11, 12).

3. Article for winter sports according to Claim 1, characterised in that the sole plates are each provided with connecting members for releasable fastening to a boot or shoe.

4. Article for winter sports according to one of the preceding claims, characterised in that, along the gliding edges, gliding strips (4) made of wear-resistant material are let in, which extend forwards from the heel end (C) as far as beyond the ball part (B).

5. Article for winter sports according to one of the preceding claims, characterised in that the underside of each of the sole plates (3, 13) has at least one longitudinal groove (5) which extends over standing surface (S) and walking surface (G).

6. Article for winter sports according to one of the preceding claims, characterised in that the underside of each of the sole plates (3, 13) has a scaly or ribbed structure.

7. Article for winter sports according to one of the preceding claims, characterised by at least one brake skid (6) which projects backwards beyond the heel end (C) and is arranged in a raised manner above the standing surface (S).

8. Article for winter sports according to one of the preceding claims, characterised by a front tip (7) which projects forwards beyond the toe end (A).

9. Article for winter sports according to Claim 2, characterised in that the shape of the foot bed (19) is defined by a large number of parallel transverse ribs (15, 21) which stand vertically on the sole plate (3, 13).

10. Article for winter sports according to Claim 9, characterised in that the transverse ribs (21) are interconnected and form an interchangeable insert (20).

11. Article for winter sports according to Claim 10, characterised in that individual vertical transverse ribs (18) are formed on'the sole plate (3), which respectively grip between two transverse ribs (21) of the insert (20).

## Revendications

1. Dispositif de sport d'hiver pour effectuer des pas de glisse, comportant une paire de plaques de semelles qui présentent chacune deux arêtes de glisse latérales, caractérisé en ce que les plaques de semelles (3, 13) présentent une largeur qui augmente de l'extrémité pour les orteils (A) à la partie pour l'éminence du gros orteil (B), puis reste constante jusqu'à l'extrémité pour le talon (C), et en ce que le dessous des plaques de semelles (3, 13) présente une surface de marche (G) qui, par rapport à une surface d'appui sensiblement plane (S), s'élève de la partie pour l'éminence du gros orteil (B) à l'extrémité pour les orteils (A).

2. Dispositif de sport d'hiver selon la revendication 1, caractérisé en ce que les plaques de semelles (3, 13) sont chacune assemblées rigidement à une partie supérieure de chaussure (1, 2, 11, 12).

3. Dispositif de sport d'hiver selon la revendication 1, caractérisé en ce que les plaques de semelles sont chacune munies d'organes d'assemblage pour leur fixation amovible à une chaussure.

4. Dispositif de sport d'hiver selon l'une des revendications précédentes, caractérisé en ce que des barrettes de glisse (4), en matériau résistant à l'usure, sont encastrées le long des arêtes de glisse et s'étendent vers l'avant, depuis l'extrémité pour le talon (C), jusqu'au-delà de la partie pour l'éminence du gros orteil (B).

5. Dispositif de sport d'hiver selon l'une des revendications précédentes, caractérisé en ce que le dessous des plaques de semelles (3, 13) présente chaque fois au moins une rainure longitudinale (5), s'étendant sur la surface d'appui (S) et sur la surface de marche (G).

6. Dispositif de sport d'hiver selon l'une des revendications précédentes, caractérisé en ce que le dessous des plaques de semelles (3, 13) présente chaque fois une structure écaillée ou nervurée.

7. Dispositif de sport d'hiver selon l'une des revendications précédentes, caractérisé par au moins un éperon de freinage (6), disposé en rehaussement au-dessus de la surface d'appui (S) et s'étendant vers l'arrière au-delà de l'extrémité pour le talon (C).

8. Dispositif de sport d'hiver selon l'une des revendications précédentes, caractérisé par une pointe avant (7) s'étendant vers l'avant au-delà de l'extrémité pour les orteils (A).

9. Dispositif de sport d'hiver selon la revendication 2, caractérisé en ce que la forme de la semelle intérieure (19) est déterminée par une multiplicité de nervures transversales parallèles (15, 21) qui se dressent verticalement sur la plaque de semelle (3, 13).

10. Dispositif de sport d'hiver selon la revendication 9, caractérisé en ce que les nervures transversales (21) sont mutuellement assemblées et forment une pièce d'insertion interchangeable (20).

11. Dispositif de sport d'hiver selon la revendication 10, caractérisé en ce que des nervures transversales verticales individuelles (18) sont formées sur la plaque de semelle (3), qui s'engagent chaque fois entre deux nervures transversales (21) de la pièce d'insertion (20).
